# EUROPÄISCHE PATENTSCHRIFT

(11) **EP 3 599 670 B1**
(45) Veröffentlichungstag und Bekanntmachung des Hinweises auf die Patenterteilung: **24.06.2026**
(21) Anmeldenummer: 19170995.5
(22) Anmeldetag: 25.04.2019
(51) Int. Cl.: H01R 13/187, H01R 13/447, H01R 13/52, H01R 43/16

(54) **STECKERBUCHSE, STECKERPIN UND STECKER**
SOCKET, PLUG PIN AND CONNECTOR
DOUILLE DE CONNECTEUR, BROCHE DE CONNECTEUR ET CONNECTEUR

(30) Priorität: 24.07.2018 DE 102018117899
(43) Veröffentlichungstag der Anmeldung: 29.01.2020
(73) Patentinhaber: Intercable Automotive Solutions GmbH, 39031 Bruneck (IT)
(72) Erfinder: Baumgartner, Christoph, 39031 Bruneck (IT)
(74) Vertreter: Hernandez, Yorck

(56) Entgegenhaltungen:
- EP-A1- 2 879 241
- EP-A1- 3 211 722
- WO-A1-2010/066618
- DE-A1- 102011 077 165
- DE-A1- 102011 106 187
- DE-A1- 102015 221 471
- JP-A- 2011 204 607
- US-A1- 2006 270 277
- US-A1- 2012 009 828
- ANONYMOUS: "Surface roughness - Wikipedia", 10 April 2018 (2018-04-10), XP055466030, Retrieved from the Internet <URL:https://en.wikipedia.org/wiki/Surface_roughness> [retrieved on 20180410]

## Beschreibung

### Technisches Gebiet

Die Erfindung betrifft eine Steckerbuchse, einen Steckerpin und einen Stecker, insbesondere für die Übertragung von hohen Strömen. Ferner betrifft die Erfindung ein Fahrzeug mit einem solchen Stecker, ein Herstellungsverfahren für eine Steckerbuchse und ein Herstellungsverfahren für einen Steckerpin.

### Technischer Hintergrund

Eine Verbindung mittels einem Stecker kann zum Halten oder Verriegeln und Trennen oder Entriegeln genutzt werden. Insbesondere ist diese bei stromführenden Verbindungen sinnvoll einsetzbar. Die Ausgestaltung der Stecker kann insbesondere von den jeweiligen Anforderungen und dem Einsatzzweck abhängen. Hierbei können die zu übertragenden Ströme, die Umwelteinflüsse, wie Feuchtigkeit, Erschütterungen oder Temperatur, und die Häufigkeit des Verbindens und Trennens, Einfluss auf die Steckergestaltung haben. Des Weiteren sollte der Stecker einen verlässlichen Kontakt zwischen den beiden Elementen Steckerbuchse und Steckerpin bieten, sodass stets eine konstante elektrische Verbindung vorliegt.

Steckerbuchsen und Steckerpins können spanend hergestellt werden, sodass die Toleranzen zwischen den beiden Bauteilen gering sind und ein guter Kontakt vorliegt. Ferner kann die Verbindung zwischen der Steckerbuchse und dem Steckerpin über eine Ringfeder erfolgen, welche an mehreren Punkten eine leitende Verbindung herstellt und gleichzeitig Erschütterungen oder Temperatureinflüsse ausgleichen kann.

US 2006/270277A1 beschreibt einen elektrischen Anschluss für elektrische Verbindungen, der mittels Metallstanzen hergestellt wird und aus einer Schraubenfeder-Schnittstelle besteht.

DE 10 2011 077165 A1 beschreibt einen elektrischen Anschluss, der eine elektrische Verbindung zwischen dem Anschluss und einem elektrischen Stecker herstellen kann. Der Anschluss umfasst einen elektrisch leitenden Körperteil, der aus einem Metallblech gestanzt ist, und ein elastisches, leitendes Element.

JP 2011 204607 A beschreibt einen Steckverbinder, der einen zylindrischen Kontaktgeber aufweist, der den stiftförmigen Anschluss eines Gegensteckverbinders aufnimmt.

US 2012/009828 A1 beschreibt einen Steckerpin, der einen elektrischen Kontaktabschnitt und ein Isolierelement aus Isoliermaterial aufweist.

EP 3 211 722 A1 beschreibt einen Kontaktbolzen, einen Anschluss und eine Kontaktanordnung insbesondere für die Fahrzeugtechnik.

WO 2010/066618 A1 beschreibt einen unipolaren Hochstrom-Steckverbinder für eine Windkraftanlage, der einen Steckkontakt in einem Steckergehäuse und einen Kupplungskontakt in einem Kupplungsgehäuse aufweist.

### Zusammenfassung der Erfindung

Es ist eine Aufgabe der Erfindung eine Steckerverbindung für hohe Ströme bereitzustellen, welche im Vergleich zu bekannten Systemen günstig herstellbar ist.

Diese Aufgabe wird durch den Gegenstand der unabhängigen Ansprüche gelöst. Ausführungsformen und Weiterbildungen sind den abhängigen Ansprüchen, der Beschreibung und den Figuren zu entnehmen.

Ein erster Aspekt der Erfindung betrifft eine Steckerbuchse, insbesondere für die Übertragung von hohen Strömen, für einen Stecker eines Fahrzeugs. Diese Steckerbuchse weist einen rohrförmigen Hohlkörper auf, der ein erstes Ende und ein zweites Ende aufweist und zum Aufnehmen eines Steckerpins eingerichtet ist. Es ist eine Nut vorgesehen, die zwischen dem ersten und dem zweiten Ende durch die Innenmantelfläche des Hohlkörpers in dessen Umfangsrichtung verlaufend ausgebildet ist. Darüner hinaus weist die Steckerbuchse eine Ringfeder auf, die für eine elektrische Kontaktierung des in den Hohlkörper einführbaren Steckerpins in der Nut angeordnet ist, wobei der rohrförmige Hohlkörper zum Ausbilden der Nut in eine nach außen gerichteten Ausbuchtung zumindest abschnittsweise umgeformt ist.

Der Stecker ist insbesondere für die Übertragung von hohen Strömen, z.B. 500 A bei 1000 V, geeignet. Des Weiteren kann die Steckerbuchse umformend hergestellt werden, z.B. durch Sickenrollen oder hydraulischem Aufweiten. d.h. es wird das Ausgangsmaterial in seiner Form geändert, ohne Material hinzuzufügen oder abzutragen. Somit kann die Steckerbuchse schnell, einfach, materialsparend, gewichtsoptimiert und kostengünstig hergestellt werden. Hierfür kann in einen Hohlkörper, wie z.B. ein Rohr (mit verschiedenen Querschnitten), von innen eine Nut eingebracht werden. Ein Hohlkörperrohling, z.B. ein Rohr, kann als Ausgangsmaterial für die Steckerbuchse dienen. Das Ablängen der Steckerbuchse auf die gewünschte Länge kann zum einen vor dem Einbringen der Nut erfolgen und kann zum anderen nach dem Einbringen der Nut erfolgen. Die Nut kann umlaufend in die Mantelfläche des Hohlkörpers eingebracht sein und befindet sich parallel zu dem lösbaren Kontakt. Alternativ oder zusätzlich kann die Nut für die Ringfeder auch nicht parallel zu dem lösbaren Kontakt sein. Die Nut kann dazu eingerichtet sein, eine Ringfeder aufzunehmen. Diese Ringfeder kann anschließend die elektrisch leitende Verbindung zwischen einem Steckerpin und der Steckerbuchse herstellen. Der Strom kann hierbei über die Windungen der Ringfeder und den jeweiligen Kontaktflächen der inneren Oberfläche der Steckerbuchse und der äußeren Oberfläche des Steckerpins fließen. Ferner kann die Ringfeder Toleranzen, sowohl an der Steckerbuchse als auch am Steckerpin ausgleichen. Diese Toleranzen können durch die Herstellung (Fertigung), Temperaturschwankungen (Temperaturausdehnung), Vibrationen oder Verschleiß (Abnutzung) hervorgerufen sein. Für die Aufnahme des Steckerpins weist der Hohlköper eine Öffnung auf, welche den lösbaren Kontakt bildet. Das andere Ende des Hohlkörpers kann einen festen Kontakt bilden, welcher mit einer elektrischen Leitung verbunden sein kann. Der feste Kontakt kann beispielsweise mit einer Stromschiene oder einem Kabel vercrimpt, verschweißt oder verlötet werden. Ferner kann der Hohlkörper einen Winkel aufweisen, sodass der lösbare Kontakt und der feste Kontakt sich nicht auf einer Geraden befinden. Durch die Verwendung eines Hohlkörpers und durch die Herstellung mittels Umformen kann die Wandstärke der Steckerbuchse reduziert werden, wodurch Gewicht eingespart werden kann. Ferner weist der Hohlkörper durch seine Innen- und Außenfläche eine große Oberfläche auf, wodurch Verlustwärme gut abgeführt werden kann.

Es sei angemerkt, dass die Ringfeder in mehreren Punkten einen elektrischen Kontakt zwischen der Steckerbuchse und dem Steckerpin herstellt, wodurch Strom fließen kann. Ferner sei angemerkt, dass Ringfedern mit unterschiedlicher Windungsanzahl in die Nut eingesetzt werden können, also mit unterschiedlich vielen Kontaktpunkten. Durch das Aufnehmen des Steckerpins in die Steckerbuchse, wird die Ringfeder in radialer Richtung komprimiert und diese übt somit eine Gegenkraft auf die Nut der Steckerbuchse und den lösbaren Kontakt des Steckerpins auf, sodass ein verlässlicher Kontakt sichergestellt werden kann.

Gemäß einer Ausführungsform ist mittels der Umformung eine Ausbuchtung in die Außenseite der Mantelfläche des Hohlkörpers eingebracht, welche sich aus der Oberfläche der Mantelfläche nach außen weg von der Mantelfläche erstreckt, um im Inneren des Hohlkörpers die Nut zu bilden. Mit anderen Worten handelt es sich bei der Nut um eine Innennut, sodass der Innendurchmesser des Hohlkörpers kleiner ist als der Innendurchmesser der Nut.

Gemäß einer Ausführungsform weisen die Ringfeder und die Nut aufeinander abgestimmte Abmessungen auf und die Ringfeder ist beim Einstecken des Steckerpins in den Hohlkörper durch den Steckerpin zumindest derart verlagerbar oder verformbar, dass der Steckerpin über die in der Nut angeordnete Ringfeder hinweg einsteckbar ist.

Gemäß einer Ausführungsform ist der Hohlkörper zum Ausbilden der Nut durch hydraulisches Aufweiten oder Sickenrollen umgeformt.

Gemäß einer Ausführungsform weist der Hohlkörper zwischen dem ersten und dem zweiten Ende eine Mehrzahl von zueinander parallel verlaufenden Nuten auf.

Gemäß einer Ausführungsform ist in wenigstens einer der Nuten ein Dichtungselement angeordnet, das aus einem zu der Ringfeder unterschiedlichen Werkstoff gefertigt ist.

Gemäß einer Ausführungsform sind in dem Hohlkörper wenigstens drei Nuten ausgebildet und in wenigstens einer der auf das erste und/oder zweite Ende bezogenen äußeren Nut der wenigstens drei Nuten ist das Ringelement angeordnet.

Gemäß einer Ausführungsform ist das erste oder zweite Ende des Hohlkörpers mit einem Leiter, beispielsweise in Form eines plattenförmigen oder blechförmigen Kontaktteils, verbunden, der zum Anbringen einer elektrischen Leitung eingerichtet ist. Das Ende kann insbesondere stoffschlüssig mit dem Kontaktteil verbunden sein.

Gemäß einer Ausführungsform weist das Kontaktteil eine Durchgangsöffnung auf, in der das Ende des Hohlkörpers zumindest abschnittsweise angeordnet ist.

Gemäß einer Ausführungsform ist eine Innenmantelfläche und/oder eine Außenmantelfläche des Hohlkörpers mit einem zweiten Metallwerkstoff überzogen, der gegenüber einem ersten Metallwerkstoff, aus dem der Hohlkörper gefertigt ist, eine höhere elektrische Leitfähigkeit aufweist.

Gemäß einer Ausführungsform ist die Steckerbuchse aus einem Rohr mittels Umformen hergestellt. Das Rohr kann hierbei als Ausgangsmaterial dienen. Ferner kann vorgesehen sein, erst das Rohr entsprechend abzulängen und anschließend die Nut mittels Umformen einzubringen oder aber erst die Nut mittels umformen einzubringen und anschließen das Rohr mit der Nut abzulängen.

Gemäß einer Ausführungsform ist der Hohlkörper ein gezogenes Rohr, welches abgelängt wird und anschließend wird die Innennut mittels Umformen eingebracht.

Gemäß einer Ausführungsform ist der Hohlkörper vorzugsweise zylindrisch. Jedoch kann der Hohlkörper auch andere Formen und Querschnitte aufweisen. Beispielsweise kann der Hohlkörper einen ovalen, einen dreieckigen oder einen viereckigen Querschnitt aufweisen. Es sei angemerkt, dass bei einem Stecker mit mehreren Steckerbuchsen die jeweiligen Hohlkörper auch verschiedene Querschnitte aufweisen können. Somit kann ein Verpolschutz erreicht werden.

Gemäß einer Ausführungsform ist die Nut mittels hydraulischem Aufweiten oder Sickenrollen in die Mantelfläche des Hohlkörpers eingebracht.

Gemäß einer weiteren Ausführungsform ist das feste Kontaktteil dazu eingerichtet, mit einer elektrischen Leitung mittels Crimpen, Schweißen oder Löten verbunden zu sein. Es sei angemerkt, dass insbesondere durch Crimpen der Querschnitt des festen Kontaktteils der Steckerbuchse verändert werden kann. Somit beziehen sich die Querschnitte der Steckerbuchse und/oder des Steckerpins auf Querschnitte bevor das feste Kontaktteil kontaktiert wurde. Mit anderen Worten bezieht sich der Querschnitt auf eine hergestellte Steckerbuchse.

Gemäß einer Ausführungsform wird das feste Kontaktteil, ähnlich eines Rohrkabelschuhes, geplättet, um eine Anschlussfahne auszubilden. Diese Anschlussfahne kann anschließend geschweißt, gelötet oder geschraubt werden, um mit einer elektrischen Leitung einen Kontakt zu bilden.

Gemäß einer Ausführungsform weist das feste Kontaktteil einen Winkel zwischen 90° und 180° in Bezug auf den lösbaren Kontakt auf. Mit anderen Worten kann die Steckerbuchse einen Winkel bilden. Somit kann die Steckerbuchse vielseitig, abhängig von dem jeweiligen Einsatzszenario, eingesetzt werden.

Gemäß einer Ausführungsform weist der Hohlkörper ferner wenigstens eine zweite Nut mit einer zweiten Ringfeder auf, welche parallel zu der Nut mit der Ringfeder angeordnet ist. Durch die zweite Nut kann eine größere Kontaktfläche hergestellt werden und/oder es kann Redundanz im Stecker erreicht werden. Alternativ oder zusätzlich kann die zweite Nut auch nicht parallel zu der Nut ausgeführt sein. Es sei angemerkt, dass auch drei, vier oder mehr Ringfedern in entsprechenden Nuten der Steckerbuchse angeordnet sein können.

Gemäß einer Ausführungsform weist die Steckerbuchse ferner einen inneren und einen äußeren Berührschutz auf. Der Berührschutz ist dazu eingerichtet, zu verhindern, dass eine Person ein stromführendes Teil der Steckerbuchse mit einem Finger berühren kann. Durch den Berührschutz kann die Sicherheit beim Umgang mit dem Stecker erhöht werden, da eine Person nicht mehr stromführende Bereiche der Steckerbuchse mit ihren Händen berühren kann. Der Berührschutz der Steckerbuchse kann beispielsweise aus einem isolierenden Material, wie z.B. Kunststoff, bestehen. Ferner kann der Berührschutz eine äußere Umhausung und einen Innenpin aufweisen. Somit kann effektiv verhindert werden, dass die Person einen stromführenden Bereich der Steckerbuchse mit seinem Finger berühren kann. Es sei angemerkt, dass der Berührschutz der Steckerbuchse auf den Berührschutz des korrespondierenden Steckerpins abgestimmt ist, und umgekehrt, sodass die Steckerbuchse den Steckerpin mit Berührschutz aufnehmen kann.

Ein weiterer Aspekt der Erfindung betrifft einen Steckerpin, insbesondere für die Übertragung von hohen Strömen, für einen Stecker eines Fahrzeugs. Er weist einen rohrförmigen Hohlkörper auf, der ein erstes Ende und ein zweites Ende aufweist und zum Einstecken in eine Steckerbuchse eingerichtet ist. Es ist eine elektrisch isolierenden Kappe vorgesehen, die an dem ersten Ende des Hohlkörpers angeordnet ist, wobei der Hohlkörper an dem der Kappe gegenüberliegenden zweiten Ende des Hohlkörpers mit einem plattenförmigen oder blechförmigen Kontaktteil verbunden ein kann, das zum Anbringen einer elektrischen Leitung eingerichtet ist.

Gemäß einer Ausführungsform weist der rohrförmige Hohlkörper eine Kontaktfläche auf, die durch Ziehen eines Rohres hergestellt ist, ohne (danach und/oder davor) zusätzlich gespant bearbeitet worden zu sein, insbesondere ohne Drehen oder Schleifen.

Gemäß einer Ausführungsform umgreift die Kappe das erste Ende des Hohlkörpers abschnittsweise und eine radiale Außenseite der Kappe ist im Wesentlichen bündig mit einer Außenmantelfläche des Hohlkörpers.

Gemäß einer Ausführungsform ist die Kappe formschlüssig, kraftschlüssig oder form- und kraftschlüssig an dem ersten Ende des Hohlkörpers gehalten.

Gemäß einer Ausführungsform ist eine Innenmantelfläche und/oder eine Außenmantelfläche des Hohlkörpers mit einem zweiten Metallwerkstoff überzogen, der gegenüber einem ersten Metallwerkstoff, aus dem der Hohlkörper gefertigt ist, eine höhere elektrische Leitfähigkeit aufweist.

Gemäß einer Ausführungsform weist der Hohlkörper an einer Außenmantelfläche, die zumindest abschnittsweise einen Kontaktabschnitt für eine elektrische Kontaktierung mit der Steckerbuchse ausbildet, einen arithmetischen Mittenrauwert, Ra, von 0,5 bis 1,1, vorzugsweise von 0,8, auf.

Der Steckerpin kann einen festen Kontakt mit einem ersten Außendurchmesser und einen lösbaren Kontakt mit einem zweiten Außendurchmesser aufweisen. Beide Durchmesser können aber auch identisch sein. Der lösbare Kontakt des Steckerpins ist dazu eingerichtet, von einem lösbaren Kontakt einer Steckerbuchse aufgenommen zu werden. Ist der erste Außendurchmesser des festen Kontakts bzw. eines Hohlkörpers größer als der zweite Außendurchmesser des lösbaren Kontakts, kann der zweite Außendurchmesser des lösbaren Kontakts durch Umformung erzeugt werden, indem der Hohlkörper entsprechend komprimiert, gepresst oder zusammengedrückt wird.

Auch der Steckerpin kann mittels Umformung hergestellt sein. Der Steckerpin kann beispielsweise aus einem Rohr durch Zusammendrücken, Komprimieren oder Pressen einen lösbaren Kontakt mit einem zweiten, geringeren Außendurchmesser als der erste Außendurchmesser des Hohlkörpers ausbilden. Somit kann auch der Steckerpin einfach, schnell, gewichtsoptimiert, Materialsparend und kosteneffizient hergestellt werden. Ferner kann durch einen hohl ausgeführten Steckerpin die Verlustwärme abgeführt werden, da die Oberfläche vergrößert ist. Vorteilhafterweise ist der zweite Außendurchmesser des lösbaren Kontakts kleiner als der Innendurchmesser der korrespondierenden Steckerbuchse.

Es sei angemerkt, dass Eigenschaften und Ausführungsformen, welche im Zusammenhang mit der Steckerbuchse beschrieben wurden, auch auf den Steckerpin Anwendung finden.

Gemäß einer Ausführungsform ist der Steckerpin ein Hohlkörper und der Steckerpin wird aus einem Rohr mittels Umformen hergestellt. Beispielsweise kann das Rohr ein Rohrkabelschuh sein.

Gemäß einer Ausführungsform ist der Hohlkörper des Steckerpins vorzugsweise zylindrisch. Jedoch kann der Hohlkörper auch andere Formen und Querschnitte aufweisen. Beispielsweise kann der Hohlkörper einen ovalen, einen dreieckigen oder einen viereckigen Querschnitt aufweisen. Es sei angemerkt, dass bei einem Stecker mit mehreren Steckerpins die jeweiligen Hohlkörper auch verschiedene Querschnitte aufweisen können. Somit kann ein Verpolschutz erreicht werden.

Gemäß einer weiteren Ausführungsform weist der Steckerpin ferner einen Berührschutz in Form einer Kappe auf. Der Berührschutz ist dazu eingerichtet, zu verhindern, dass eine Person ein stromführendes Teil des Steckerpins mit einem Finger berühren kann. Durch den Berührschutz kann die Sicherheit beim Umgang mit dem Stecker erhöht werden, da die Person nicht mehr stromführende Bereiche des Steckerpins mit ihren Händen berühren kann.

Der Berührschutz des Steckerpins kann beispielsweise aus einem isolierenden Material wie Kunststoff bestehen, ferner kann der Berührschutz eine innere Auskleidung des Steckerpins und einen Kragen aufweisen, wobei der Kragen über das Ende des lösbaren Kontakts des Steckerpins hinausragt. Es sei angemerkt, dass der Abstand zwischen dem Kragen und dem lösbaren Kontakt des Steckerpins derart gestaltet sein kann, dass die Steckerbuchse mit Berührschutz aufgenommen werden kann, jedoch ein Finger der Person nicht in diesen Abstand hineinpasst. Somit kann verhindert werden, dass eine Person einen stromführenden Bereich des Steckerpins mit seinem Finger berühren kann.

Ein weiterer Aspekt betrifft einen Stecker, insbesondere für die Übertragung von hohen Strömen. Der Berührschutz eines Steckerpins kann einen größeren Innendurchmesser als der kontaktführende Außendurchmesser des Steckerpins aufweisen. Der Berührschutz weist somit einen Sicherungsmechanismus auf, welcher dazu eingerichtet ist, die Steckverbindung erst dann zu lösen, wenn eine Trennkraft an dem Stecker einen vordefinierten Schwellwert übersteigt, welcher signifikant höher ist als die reine Verschiebekraft des Steckerpins in der Steckerbuchse.

Der Berührschutz des Steckerpins und der Steckerbuchse können miteinander wechselwirkend ausgeführt sein, sodass ein Sicherungsmechanismus gegen unabsichtliches Öffnen realisiert werden kann.

Gemäß einer Ausführungsform weist der Stecker einen vorhergehend und nachfolgend beschriebenen Steckerpin und eine vorhergehend und nachfolgend beschriebene Steckerbuchse auf.

Mit anderen Worten bilden die Steckerbuchse und der Steckerpin zusammen den Stecker. Dieser Stecker kann dazu verwendet werden, zwei stromführende Elemente, wie z.B. eine elektrische Leitung, gezielt miteinander zu verbinden und wieder zu trennen. Der Stecker kann insbesondere in einem Fahrzeug zur Verbindung von Batterieelementen oder der Batterie mit dem Fahrzeugbordnetz eingesetzt werden, ist jedoch nicht beschränkt hierauf. Es sei angemerkt, dass die Steckerbuchse auch mit einem Steckerpin, welcher nicht umformend hergestellt wurde, als ein Stecker zusammenwirken kann. Beispielsweise kann der Steckerpin im letzt genannten Fall mittels einem spanenden Herstellungsverfahren hergestellt werden.

Gemäß einer Ausführungsform sind die Steckerbuchse, der Steckerpin und/oder der Stecker aus Kupfer und gegebenenfalls zumindest abschnittsweise mit einem leitfähigen Material beschichtet. Alternativ oder zusätzlich können die Steckbuchse und der Steckerpin auch aus dem anderen leitfähigen Material wie beispielsweise einem Metall, wie Silber, Aluminium oder Gold, einer Legierung bestehen.

Ein weiterer Aspekt der Erfindung betrifft ein Fahrzeug mit einem vorhergehend und nachfolgend beschriebenen Stecker. Der Stecker kann insbesondere zur Verbindung von Batterieelementen oder der Batterie mit dem Fahrzeugbordnetz verwendet werden.

Ein Aspekt betrifft ein Verfahren zur Herstellung einer Steckerbuchse für einen Stecker, insbesondere eines oben und im Folgenden beschriebenen Steckers, eines Fahrzeugs, insbesondere für die Übertragung von hohen Strömen, aufweisend die Schritte:
Erzeugen eines rohrförmigen Hohlkörpers, der ein erstes Ende und ein zweites Ende aufweist und zum Aufnehmen eines Steckerpins eingerichtet ist;
zumindest abschnittsweises Umformen der rohrförmige Hohlkörper zum Ausbilden einer Nut in eine nach außen gerichteten Ausbuchtung zwischen dem ersten und dem zweiten Ende
Anordnen einer Ringfeder in der Nut für eine elektrische Kontaktierung des in den Hohlkörper einführbaren Steckerpins.

Ein Aspekt betrifft ein Verfahren zur Herstellung eines Steckerpin, insbesondere eines oben und im Folgenden beschriebenen Steckerpins, für einen Stecker eines Fahrzeugs, insbesondere für die Übertragung von hohen Strömen, aufweisend die Schritte:
Ziehen eines Rohres;
Ablängen des Rohres zum Erzeugen eines rohrförmigen Hohlkörpers, der ein erstes Ende und ein zweites Ende aufweist und zum Einstecken in eine Steckerbuchse eingerichtet ist;
Formen des ersten Ende des Hohlkörpers und Anordnen einer elektrisch isolierenden Kappe an dem ersten Ende des Hohlkörpers;
Verbinden des Hohlkörpers an dem der Kappe gegenüberliegenden zweiten Ende des Hohlkörpers mit einem plattenförmigen oder blechförmigen Kontaktteil, das zum Anbringen einer elektrischen Leitung eingerichtet ist.

Weitere Merkmale, Vorteile und Anwendungsmöglichkeiten der Erfindung ergeben sich aus der nachfolgenden Beschreibung der Ausführungsbeispiele und Figuren. Die Figuren sind schematisch und nicht maßstabsgetreu. Sind in der nachfolgenden Beschreibung in verschiedenen Figuren die gleichen Bezugszeichen angegeben, so bezeichnen diese gleiche oder ähnliche Elemente.

### Kurze Beschreibung der Figuren

Fig. 1 zeigt eine perspektivische Ansicht einer Steckerbuchse gemäß einer Ausführungsform.
Fig. 2 zeigt eine Viertel-Schnittansicht einer Steckerbuchse gemäß einer Ausführungsform.
Fig. 3 zeigt einen vergrößerten Ausschnitt einer Nut für eine Ringfeder gemäß der Hauptausführungsform.
Fig. 4 zeigt eine Ringfeder.
Fig. 5 zeigt eine perspektivische Ansicht eines Steckerpins gemäß einer Ausführungsform.
Fig. 6 zeigt eine Viertel-Schnittansicht eines Steckerpins gemäß einer Ausführungsform.
Fig. 7 zeigt eine Explosionsansicht eines Steckers gemäß einer Ausführungsform.
Fig. 8 zeigt eine Schnittansicht eines Steckers gemäß einer Ausführungsform.
Fig. 9 zeigt eine perspektivische Ansicht eines Steckers gemäß einer Ausführungsform.
Fig. 10 zeigt eine Steckerbuchse mit einem Berührschutz gemäß einer Ausführungsform der Erfindung.
Fig. 11 zeigt einen Steckerpin mit einem Berührschutz gemäß einer Ausführungsform.
Fig. 12 zeigt eine perspektivische Ansicht eines Steckers mit Berührschutz im getrennten Zustand gemäß einer Ausführungsform.
Fig. 13 zeigt eine Schnittansicht eines Steckers mit Berührschutz im getrennten Zustand gemäß einer Ausführungsform.
Fig. 14 zeigt eine Schnittansicht eines Steckers mit Berührschutz im verbundenen Zustand gemäß einer Ausführungsform.
Fig. 15 zeigt ein Fahrzeug mit einem Stecker gemäß einer Ausführungsform.
Fig. 16 zeigt ein Flussdiagramm für ein Verfahren zur Herstellung einer Steckerbuchse gemäß einer Ausführungsform.
Fig. 17 zeigt ein Flussdiagramm für ein Verfahren zur Herstellung eines Steckerpins gemäß einer Ausführungsform.
Fig. 18A-E zeigen mehrere Ansichten eines Steckers mit Steckerpin und Steckerbuchse gemäß einer Ausführungsform.
Fig. 19A-E zeigen mehrere Ansichten eines Steckers mit Steckerpin und Steckerbuchse gemäß einer weiteren Ausführungsform.

### Detaillierte Beschreibung von Ausführungsformen

Fig. 1 zeigt eine perspektivische Ansicht einer Steckerbuchse 10. Die Steckerbuchse 10 ist im Wesentlichen ein zylindrischer Hohlkörper 13 mit einem ersten und einem zweiten Ende. Es sei angemerkt, dass der Hohlkörper 13 auch einen anderen Querschnitt, beispielsweise oval, dreieckig oder viereckig, aufweisen kann. Insbesondere können als Verpolschutz verschiedene Geometrien für die Steckerbuchse 10 vorgesehen sein. Das erste Ende bildet hierbei einen festen Kontakt 11, welcher mit einem elektrischen Leiter, beispielsweise einem Kabel oder einer Stromschiene, fest verbunden werden kann. Die Verbindung zu einem elektrischen Leiter kann mittels Crimpen, Schweißen oder Löten erfolgen oder der feste Kontakt 11 wird geplättet, sodass eine Anschlussfahne entsteht. Das zweite Ende des Hohlkörpers 13 bildet einen lösbaren Kontakt 12 und ist dazu eingerichtet, einen Steckerpin aufzunehmen. Ferner ist in Fig. 1 eine umlaufende Nut 15 zu sehen, welche in die Mantelfläche des Hohlkörpers mittels Umformen eingebracht wurde. Die Nut 15 kann mittels hydraulischem Aufweiten oder Sickenrollen in die Mantelfläche des Hohlkörpers 13 eingebracht werden. Des Weiteren ist die Nut 15 parallel zu dem Ende des lösbaren Kontakts 12. Die Nut 15 ist eine Innennut, sodass der Innendurchmesser des Hohlkörpers kleiner ist als der Innendurchmesser der Nut 15. Ferner ist die Nut dazu eingerichtet eine Ringfeder aufzunehmen, sodass ein Stromfluss zwischen dem Steckerpin und der Steckerbuchse 10 über die Ringfeder möglich ist. Der Hohlkörper 13 kann beispielsweise ein gezogenes Rohr sein, in welches anschließend die Nut eingebracht wird. Des Weiteren kann der Hohlkörper 13 aus einem leitenden Material, vorzugsweise Kupfer, bestehen. Durch den Hohlkörper 13 kann die Wärme besser abgeführt werden, da die Oberfläche im Gegensatz zu einem Vollkörper deutlich vergrößert ist. Durch die Herstellung der Nut mittels Umformung, kann Material eingespart werden, da die Wanddicke des Hohlkörpers 13 im Vergleich zu einem Frästeil bzw. einem Drehteil reduziert werden kann. Ferner führt die Materialeinsparung zu einer Gewichts- und Kostenreduktion. Auch können durch ein umformendes Verfahren zur Herstellung die Abfälle reduziert werden. Des Weiteren kann durch Umformen die Bearbeitungszeit im Vergleich zur spanenden Bearbeitung reduziert werden und somit können die Herstellungskosten reduziert werden.

Fig. 2 zeigt eine Viertel-Schnittansicht der Steckerbuchse 10. Ferner ist in Fig. 2 der Hohlkörper 13 zu sehen. Dieser weist zwei Enden auf und ist durchgängig hohl ausgeführt. Beispielsweise kann der Hohlkörper 13 ein Rohr sein. Das erste Ende des Hohlkörpers kann einen festen Kontakt 11 ausbilden und das zweite Ende kann einen lösbaren Kontakt 12 ausbilden. Der feste Kontakt 11 befindet sich hierbei auf der der Nut 15 abgewandten Seite. Dieser feste Kontakt 11 ist dazu eingerichtet, mit einem elektrischen Leiter, wie beispielsweise einem Kabel oder einer Stromschiene, mittels Crimpen, Schweißen oder Löten, verbunden zu sein. Alternativ oder zusätzlich kann der feste Kontakt 11 auch wie ein Rohrkabelschuh geplättet werden, um eine Anschlussfahne auszubilden. Ferner ist die Nut 15 dazu eingerichtet, eine Ringfeder aufzunehmen. Der lösbare Kontakt 12 kann dazu eingerichtet sein, einen Steckerpin aufzunehmen, sodass ein Stromfluss über die Ringfeder zwischen dem Steckerpin und der Steckerbuchse möglich ist. Des Weiteren ist eine Nut 15 in den Hohlkörper 13 mittels Umformen eingebracht. Diese Nut 15 ist umlaufend und parallel zum lösbaren Kontakt 12 angeordnet.

Der Hohlkörper 13 aus Fig. 2 weist beispielsweise einen Außendurchmesser von 20 mm auf.

Die Wandstärke des Hohlkörpers beträgt z.B. 2,25 mm, wodurch sich ein Innendurchmesser von 15,5 mm ergibt. In Fig. 2 ist ferner eine Phase am festen Kontakt 11 und am lösbaren Kontakt 12 zu erkennen, welche das Einführen des Steckerpins bzw. des Kabels erleichtert. Die Steckerbuchse 10 kann aus einem leitfähigen Material, z.B. Kupfer, bestehen. Jedoch sind auch andere Metalle oder Legierungen, wie z.B. Eisen, Aluminium, Silber oder Gold, denkbar. Die Gesamtlänge der Steckerbuchse 10 aus Fig. 2 beträgt z.B. 49,5 mm, wobei die Mitte der Nut z.B. 43 mm zu dem festen Kontakt 11 und 6,5 mm zu dem lösbaren Kontakt 12 beabstandet ist.

Fig. 3 zeigt eine Detailansicht von dem Punkt A aus Fig. 2. Hierbei ist die Nut 15 in dem Hohlkörper 13 der Steckerbuchse 10 zu sehen. Die Nut 15 wurde in die Steckerbuchse 10 mittels Umformung, beispielsweise hydraulischem Aufweiten oder Sickenrollen eingebracht. Durch die Umformung entsteht eine Ausbuchtung auf der Außenseite der Mantelfläche des Hohlkörpers 13, welche sich aus der Oberfläche der Mantelfläche nach außen weg von der Mantelfläche erstreckt, um im Inneren des Hohlkörpers 13 die Nut 15 zu bilden. Ferner weist die Nut 15 einen Winkel zwischen den beiden Nutinnenflächen von etwa 135° auf. Es sei angemerkt, dass durch die Umformung ein Druck auf den Hohlkörper 13 ausgeübt wird, welcher dazu führt, dass sich der Hohlkörper 13 partiell verformt und die Nut 15 bildet. In dem gezeigten Beispiel kann die Nut eine Breite von 3,55 mm und eine maximale Tiefe von 2,4 mm aufweisen.

Fig. 4 zeigt eine Ringfeder 5 zum Einsetzen in eine Steckerbuchse. Diese Ringfeder 5 besteht aus einem leitfähigen Material, wie beispielsweise Kupfer, einer Kupferlegierung oder Silber. Ferner bildet die Ringfeder 5 einen Torus, dieser weist in der Mitte ein Loch auf, welches einen Steckerpin aufnehmen kann. Ferner ist die Ringfeder 5 spiralförmig aufgebaut. Mit anderen Worten, eine Spiralfeder wird ein ihren beiden Endpunkten miteinander verbunden, sodass eine Ringfeder 5 entsteht. Die Ringfeder 5 kann über jeden ihrer Kontaktpunkte Strom zwischen der Steckerbuchse und dem Steckerpin übertragen und kann gleichzeitig deren Toleranzen ausgleichen, sodass ein guter Kontakt stets gewährleistet ist. Beim einbringen des Steckerpins in die Steckerbuchse wird die Ringfeder 5 durch den lösbaren Kontakt des Steckerpins komprimiert und übt somit eine Gegenkraft auf die Nut der Steckerbuchse und auf den lösbaren Kontakt des Steckerpins aus.

Fig. 5 zeigt einen Steckerpin 20 für einen Stecker. Der Steckerpin 20 weist einen Hohlkörper 23 mit einem ersten und einem zweiten Ende auf. Es sei angemerkt, dass der Hohlkörper 23 beispielweise einen ovalen, runden, dreieckigen oder viereckigen Querschnitt aufweisen kann. Insbesondere können als Verpolschutz verschiedene Geometrien für den Steckerpin 20 vorgesehen sein. Das erste Ende des Hohlkörpers 23 bildet hierbei den festen Kontakt 21, welcher mit einem elektrischen Leiter, beispielsweise einem Kabel oder einer Stromschiene, fest verbunden werden kann. Die Verbindung zu einem elektrischen Leiter kann mittels Crimpen, Schweißen oder Löten erfolgen oder der feste Kontakt 21 wird geplättet, sodass eine Anschlussfahne entsteht. Das zweite Ende des Hohlkörpers 23 bildet einen lösbaren Kontakt 22 und ist dazu eingerichtet, von einer Steckerbuchse aufgenommen zu werden. Der Fig. 5 ist zu entnehmen, dass der Außendurchmesser des lösbaren Kontakts 22 kleiner ist als der Außendurchmesser des Hohlkörpers 23. Hierbei wird mittels Umformung, z.B. pressen, der Außendurchmesser des Hohlkörpers 23 entsprechend reduziert, um den Außendurchmesser des lösbaren Kontakts 22 zu erhalten. Der Hohlkörper 23 kann beispielsweise ein gezogenes Rohr sein, bei welchem anschließend der Außendurchmesser entsprechend reduziert wird. Des Weiteren kann der Hohlkörper 23 aus einem leitenden Material, vorzugsweise Kupfer, bestehen. Durch den Hohlkörper 23 kann die Wärme besser abgeführt werden, da die Oberfläche vergrößert ist. Durch die Herstellung des Steckpins 20 mittels Umformung, kann Material eingespart werden, da die Wanddicke des Hohlkörpers 13 im Vergleich zu einem Frästeil oder einem Vollteil reduziert werden kann. Ferner führt die Materialeinsparung zu einer Gewichts- und Kostenreduktion. Auch können durch ein umformendes Verfahren zur Herstellung die Abfälle reduziert werden. Des Weiteren kann durch Umformen die Bearbeitungszeit im Vergleich zur spanenden Bearbeitung reduziert werden und somit können die Herstellungskosten reduziert werden.

Fig. 6 zeigt eine Viertel-Schnittansicht des Steckerpins 20. Ferner ist in Fig. 6 der Hohlkörper des Steckerpins 20 zu sehen. Dieser weist zwei Enden auf und ist durchgängig hohl ausgeführt. Beispielsweise kann der Hohlkörper ein Rohr sein. Das erste Ende des Hohlkörpers kann einen festen Kontakt 21 bilden und das zweite Ende kann einen lösbaren Kontakt 22 bilden. Der feste Kontakt 21 bzw. der Hohlkörper weisen einen ersten Außendurchmesser d1 auf. Der lösbare Kontakt 22 weist einen zweiten Außendurchmesser d2 auf, welcher kleiner ist als der erste Außendurchmesser d1. Der zweite Außendurchmesser d2 bzw. der lösbare Kontakt 22 werden aus dem Hohlköper 23 mittels Umformung erzeugt. Dieser feste Kontakt 21 ist dazu eingerichtet mit einem elektrischen Leiter, wie beispielsweise einem Kabel oder einer Stromschiene, mittels Crimpen, Schweißen oder Löten, verbunden zu sein. Alternativ oder zusätzlich kann der feste Kontakt 21 wie ein Rohrkabelschuh geplättet werden, um eine Anschlussfahne auszubilden. Es sei angemerkt, dass der erste Außendurchmesser d1 vor dem Verbinden mit der elektrischen Leitung beschrieben wird, da anschließend, insbesondere beim Crimpen, der Querschnitt des festen Kontakts 21 verändert wird.

Der Hohlkörper aus Fig. 6 weist beispielsweise einen ersten Außendurchmesser d1 von 20 mm auf. Die Wandstärke des Hohlkörpers kann 2,25 mm betragen, wodurch sich ein Innendurchmesser von 15,5 mm am festen Kontakt 21 ergibt. Der zweite Außendurchmesser kann 15 mm betragen, sodass der Steckerpin 20 durch die Steckerbuchse aufgenommen werden kann. In Fig. 6 ist ferner eine Phase am festen Kontakt 21 zu erkennen, welche das Einführen des Kabels erleichtert. Des Weiteren weist die Spitze des lösbaren Kontakts 22 einen Radius von z.B. 2,5 mm auf. Dieser Radius ist ebenfalls mittels Umformen in den lösbaren Kontakt 22 des Steckerpins 20 eingebracht. Insbesondere kann der Radius vorhanden sein, wenn der Steckerpin keinen Berührschutz aufweist. Damit kann das Einführen in die Steckerbuchse erleichtert werden. Der Steckerpin 20 kann aus einem leitfähigen Material, z.B. Kupfer, bestehen. Jedoch sind auch andere Metalle oder Legierungen, wie z.B. Eisen, Aluminium, Silber oder Gold, denkbar. Die Gesamtlänge des Steckerpins 20 aus Fig. 6 kann 55 mm betragen, wobei der feste Kontakt 21 eine Länge von 35 mm und der lösbare Kontakt 22 eine Länge von 14 mm aufweisen kann. Zwischen dem festen Kontakt 21 und dem lösbaren Kontakt 22 befindet sich ein Übergangsbereich, in welchem der Hohlkörper von dem ersten Außendurchmesser d1 in den zweiten Außendurchmesser d2 übergeht.

Fig. 7 zeigt einen Stecker 1, insbesondere einen Stecker 1 zur Übertragung von hohen Strömen für ein Fahrzeug. Der Stecker 1 weist eine Steckerbuchse 10 mit einer Ringfeder 5 in einer Nut und einen Steckerpin 20 auf. Der Steckerpin 20 kann von der Steckerbuchse 10 aufgenommen werden, womit der Stecker 1 geschlossen werden kann und ein elektrischer Kontakt hergestellt wird. Das Zusammenfügen der beiden Teile erfolgt entlang deren Längsachse. Des Weiteren kann der Stecker 1 wieder getrennt werden, sodass kein Strom mehr zwischen der Steckerbuchse 10 und dem Steckerpin 20 fließt. Über den Stecker 1 kann ein hoher Strom fließen, z.B. 500 A bei 1000 V. Der Kontakt zwischen dem lösbaren Kontakt der Steckerbuchse 10 und dem lösbaren Kontakt des Steckerpins 20 wird über die Ringfeder 5 hergestellt. Über die Ringfeder 5 können Toleranzen in der Herstellung der Steckerbuchse 10 und/oder des Steckerpins 20 ausgeglichen werden. Ferner kann durch die Ringfeder 5 ein Kontakt mit vielen Kontaktpunkten hergestellt werden, wodurch ein verlässlicher Kontakt zwischen der Steckerbuchse 10 und dem Steckerpin 20 entsteht.

Fig. 8 zeigt eine Schnittansicht des geschlossenen Steckers 1. Hierbei steckt der lösbare Kontakt 22 des Steckerpins 20 in dem lösbaren Kontakt 12 der Steckerbuchse 10. Des Weiteren ist zu erkennen, dass die Ringfeder 5 in der Nut der Steckerbuchse 10 angeordnet ist und den Steckerpin 20 umgibt, sodass ein elektrischer Kontakt zwischen der Steckerbuchse 10 und dem Steckerpin 20 entsteht. Die Gesamtlänge des Steckers 1 in Fig. 8 kann beispielsweise 90 mm betragen, wobei 35 mm jeweils durch die Hohlkörper bzw. die festen Kontakte 11, 21 der Steckerbuchse 10 bzw. des Steckerpins 20 eingenommen werden. Der lösbare Kontakt 22 des Steckerpins 20 weist auf einer Länge von 12 mm den zweiten Außendurchmesser auf, welcher kleiner ist als der Innendurchmesser des lösbaren Kontakts 12 der Steckerbuchse 10. Mittig auf diesem Stück kontaktiert die Ringfeder 5 den lösbaren Kontakt 22 des Steckerpins 20.

Fig. 9 zeigt eine isometrische Ansicht des gelösten Steckers 1. Hierbei ist die Ringfeder 5 in der Nut 15 der Steckerbuchse 10 angeordnet und dazu eingerichtet den lösbaren Kontakt 22 des Steckerpins 20 aufzunehmen.

Fig. 10 zeigt eine Steckerbuchse 10 mit einem Berührschutz 14, 14a, 14b. Dieser Berührschutz 14, 14a, 14b besteht aus einem Isolator (z.B. einem Kunststoff) und umgibt die stromführenden Bereiche der Steckerbuchse 10, sodass ein Finger 3 einer Person keinen stromführenden Bereich der Steckerbuchse 10 berühren kann. Der Berührschutz 14. 14a, 14b kann aus einer Umhausung 14a und einem Innenpin 14b bestehen, sodass der Finger 3 nicht in die Steckerbuchse 10 gesteckt werden kann. Die Umhausung 14a umschließt hierbei die Steckerbuchse 10 und der Innenpin 14b ist mittig innerhalb des Hohlkörpers der Steckerbuchse 10 angeordnet.

Fig. 11 zeigt einen Steckerpin 20 mit einem Berührschutz 24, 24a, 24b. Dieser Berührschutz 24, 24a, 24b besteht aus einem Isolator und umgibt stromführende Bereiche des Steckerpins 20, sodass ein Finger 3 einer Person keinen stromführenden Bereich des Steckerpins 20 berühren kann. Der Berührschutz 24, 24a, 24b kann aus einem Kragen 24a, welcher den Steckerpin 20 umgibt und einer Innenverkleidung 24b für das Innere des Steckerpins 20 bestehen, sodass der Finger 3 nicht an den Steckerpin 20 gelangen kann. Der Kragen 24a stellt weißt einen größeren Innendurchmesser als der Außendurchmesser des lösbaren Kontakts 22 des Steckerpins 20 auf. Mit anderen Worten umgibt der Kragen 24a den lösbaren Kontakt 22 des Steckerpins 20 mit einem gewissen Abstand. Die Innenverkleidung 24b liegt innen an dem lösbaren Kontakt 22 des Steckerpins 20 an und ragt über das Ende des lösbaren Kontakts 22 hinaus, sodass ein Finger 3 einer Person nicht das Innere des Steckerpins 20 berühren kann.

Fig. 12 zeigt eine isometrische Ansicht des Steckerpins 20 und der Steckerbuchse 10 mit Berührschutz 14, 14a, 14b, 24. 24a, 24b im geöffneten bzw. getrennten Zustand. Hierbei passt die Steckerbuchse 20 inklusive des Berührschutzes (hier nur die Umhausung 14a dargestellt) in den Kragen 24a des Berührschutzes 24 des Steckerpins 20. Die jeweiligen festen Kontakte sind an eine elektrische Leitung angeschlossen.

Fig. 13 zeigt eine Schnittansicht des Steckerpins 20 und der Steckerbuchse 10 mit Berührschutz 14, 14a, 14b, 24, 24a, 24b im offenen Zustand. Hierbei ist zu erkennen, dass der Steckerpin 20 in die Steckerbuchse 10 passt, der Berührschutz 24, 24a, 24b des Steckerpins 20 die Steckerbuchse 10 inklusive deren Berührschutz 14, 14a, 14b aufnimmt und der Innenpin 14b des Berührschutzes 14 der Steckerbuchse 10 in den hohlen lösbaren Kontakt des Steckerpins 20 gesteckt werden kann. Ferner passt die Umhausung 14a des Berührschutzes 14, 14a, 14b der Steckerbuchse 10 in den Kragen 24b des Berührschutzes 24, 24a, 24b des Steckerpins 20.

Fig. 14 zeigt eine Schnittansicht des Steckerpins 20 und der Steckerbuchse 10 mit dem Berührschutz 14, 14a, 14b, 24, 24a, 24b im geschlossenen Zustand. Der Stecker 1 und dessen stromführenden Bereiche können weder im geöffneten noch im geschlossenen Zustand durch einen Finger einer Person berührt werden. Ferner ist zu erkennen, dass dennoch eine leitende Verbindung zwischen dem Steckerpin 20 und der Steckerbuchse 10 über die Ringfeder 5 möglich ist.

Fig. 15 zeigt ein Fahrzeug mit wenigstens einem vorhergehend und nachfolgend beschriebenen Stecker 1. Dieser Stecker 1 kann einen beschriebenen Steckerpin und eine beschriebene Steckerbuchse aufweisen. Insbesondere kann der Stecker zum Verbinden von Batterieelementen untereinander oder zum Verbinden der Batterie mit dem Fahrzeugbordnetz eingesetzt werden, ist jedoch nicht beschränkt hierauf.

Fig. 16 zeigt ein Flussdiagramm eines Verfahrens zur Herstellung einer Steckerbuchse für einen Stecker. In Schritt S11 wird ein Hohlkörper erzeugt. Dieser Hohlkörper kann beispielsweise ein Rohr oder ein Rohrkabelschuh sein. Ferner kann der Hohlkörper durch Strangpressen oder durch ein Ziehverfahren erzeugt werden oder bereits als vorkonfektioniertes Rohr vorliegen. In Schritt S12 wird eine Nut in die Innenseite der Mantelfläche des Hohlkörpers mittels Umformung eingebracht, z.B. durch Sickenrollen oder hydraulisches Aufweiten. Diese Nut ist dazu eingerichtet, eine Ringfeder auszunehmen. Das Ablängen des Hohlkörpers auf die gewünschte Länge kann zwischen Schritt S11 und S12 oder nach Schritt S12 erfolgen. In Schritt S13 erfolgt das Formen eines festen Kontaktteils an einem Ende des Hohlkörpers. Das Ende des festen Kontaktteils kann das der Nut abgewandte Ende sein.

Fig. 17 zeigt ein Flussdiagramm zur Herstellung eines Steckerpins für einen Stecker. In Schritt S21 wird ein Hohlkörper mit einem ersten Außendurchmesser erzeugt, beispielsweise durch Ziehen eines Rohr, gefolgt von einem Abläng- oder Abstechschritt. Ferner kann der Hohlkörper durch Strangpressen erzeugt werden oder bereits als vorkonfektioniertes Rohr vorliegen. In Schritt S22 erfolgt eine Bearbeitung eines Endes des Hohlkörpers, beispielsweise durch Fräsen. Das Ablängen des Hohlkörpers auf die gewünschte Länge kann zwischen Schritt S21 und S22 oder nach Schritt S22 erfolgen. In Schritt S23 erfolgt das Anbringen eines festen Kontaktteils an dem anderen Ende des Hohlkörpers.

Fig.18A-E zeigen mehrere Ansichten eines Steckers 1 mit Steckerpin 20 und Steckerbuchse 10 gemäß einer Ausführungsform, die zwei Nuten 15 aufweist. In Fig. 18A ist auch das plattenförmige oder blechförmige Kontaktteil 100 gezeigt, das mit dem Ende des Hohlkörpers 13 verbunden ist, und das zum Anbringen einer elektrischen Leitung eingerichtet ist. Auch ist das plattenförmige oder blechförmige Kontaktteil 101 gezeigt, das mit dem Hohlkörper 102 des Steckerpins verbunden ist. In jeder der Nuten 15 ist eine Ringfeder 5 vorgesehen. Die Kappe 24 ist auf das vordere Ende des Pins 20 aufgesteckt und wird durch eine umlaufende Erhebung in Form einer Snap-Fit-Verbindung gehalten. Anstelle einer der Ringfedern 5 kann auch ein Dichtungselement 6 vorgesehen sein. Das vordere Ende des Steckerpins 20 steht auf der Steckerbuchse 10 heraus.

Fig.19A-E zeigen mehrere Ansichten eines Steckers 1 mit Steckerpin 20 und Steckerbuchse 10 gemäß einer weiteren Ausführungsform, die drei Nuten 15 aufweist, ansonsten aber der Ausführungsform der Fig.18A-E entspricht. Es ist in den äußeren Nutenzwei jeweiweils ein Dichtungselement 6 vorgesehen, in der mittleren Nut 15 eine Ringfeder 5.

Die Dichtungelemente 6 dienen der Schwingungsdämpfung und der Abdichtung. Hierdurch kann die Lebensdauer des Steckers auch bei starker mechanischer Beanspruchung verlängert werden.

Ergänzend sei darauf hingewiesen, dass "umfassend" und "aufweisend" keine anderen Elemente oder Schritte ausschließt und die unbestimmten Artikel "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können, ohne die Reichweite der beigefügten Ansprüche zu überschreiten. Bezugszeichen in den Ansprüchen sind nicht als Einschränkungen anzusehen.

## Patentansprüche

1. Steckerbuchse (10) zur Herstellung einer elektrisch leitenden Verbindung eines Steckers (1) für ein Fahrzeug, insbesondere zur Übertragung von hohen Strömen, aufweisend:
einen rohrförmigen Hohlkörper (13), der durchgängig hohl ausgeführt ist und ein erstes Ende und ein zweites Ende aufweist und zum Aufnehmen eines Steckerpins (20) eingerichtet ist;
eine Nut (15), die zwischen dem ersten und dem zweiten Ende durch die Innenmantelfläche des rohrförmigen Hohlkörpers mittels Umformen in dessen Umfangsrichtung verlaufend ausgebildet ist; und
eine Ringfeder (5), die für eine elektrische Kontaktierung des in den rohrförmigen Hohlkörper einführbaren Steckerpins in der Nut angeordnet ist;
wobei der rohrförmige Hohlkörper zum Ausbilden der Nut in eine nach außen gerichtete Ausbuchtung zumindest abschnittsweise umgeformt ist;
wobei der Hohlkörper (13) derart umgeformt ist, dass die Nut (15) mit einem Winkel zwischen den beiden Nutinnenflächen von etwa 135° durch hydraulisches Aufweiten oder Sickenrollen in der Innenmantelfläche des Hohlkörpers eingebracht ist.

2. Steckerbuchse (10) nach Anspruch 1,
wobei der Hohlkörper (13) zwischen dem ersten und dem zweiten Ende eine Mehrzahl von zueinander parallel verlaufenden Nuten (15) aufweist.

3. Steckerbuchse (10) nach einem der vorhergehenden Ansprüche,
wobei in wenigstens einer der Nuten (15) ein Dichtungselement (6) angeordnet ist, das aus einem zu der Ringfeder (5) unterschiedlichen Werkstoff gefertigt ist.

4. Steckerbuchse (10) nach einem der vorhergehenden Ansprüche,
wobei in dem Hohlkörper (13) wenigstens drei Nuten (15) ausgebildet sind und in wenigstens einer der auf das erste und/oder zweite Ende bezogenen äußeren Nut der wenigstens drei Nuten ein Dichtungselement (6) angeordnet ist.

5. Steckerbuchse (10) nach einem der vorhergehenden Ansprüche,
wobei das erste oder zweite Ende des Hohlkörpers (13) mit einem plattenförmigen oder blechförmigen Kontaktteil (100) verbunden ist, insbesondere durch Einpressen oder Laserschweißen, das zum Anbringen einer elektrischen Leitung eingerichtet ist.

6. Steckerbuchse (10) nach Anspruch 5,
wobei das Kontaktteil (100) eine Durchgangsöffnung aufweist, in der das Ende des Hohlkörpers (13) zumindest abschnittsweise angeordnet ist.

7. Steckerbuchse (10) nach einem der vorhergehenden Ansprüche, wobei
eine Innenmantelfläche und/oder eine Außenmantelfläche des Hohlkörpers mit einem zweiten Metallwerkstoff überzogen ist, der gegenüber einem ersten Metallwerkstoff, aus dem der Hohlkörper gefertigt ist, eine höhere elektrische Leitfähigkeit aufweist.

8. Verwendung einer Steckerbuchse (10) gemäß einem der Ansprüche 1 bis 7 zur Herstellung einer elektrisch leitenden Verbindung mit einem Steckerpin (20), insbesondere zur Übertragung von hohen Strömen, aufweisend:
einen rohrförmigen Hohlkörper (13), der durchgängig hohl ausgeführt ist und ein erstes Ende und ein zweites Ende aufweist und zum Aufnehmen eines Steckerpins (20) eingerichtet ist;
eine Nut (15), die zwischen dem ersten und dem zweiten Ende durch die Innenmantelfläche des rohrförmigen Hohlkörpers mittels Umformen in dessen Umfangsrichtung verlaufend ausgebildet ist; und
eine Ringfeder (5), die für eine elektrische Kontaktierung des in den rohrförmigen Hohlkörper einführbaren Steckerpins in der Nut angeordnet ist;
wobei der rohrförmige Hohlkörper aus einem Rohr hergestellt ist und zum Ausbilden der Nut in eine nach außen gerichteten Ausbuchtung zumindest abschnittsweise umgeformt ist; und
wobei der Hohlkörper (13) derart umgeformt ist, dass die Nut (15) durch hydraulisches Aufweiten oder Sickenrollen in der Innenmantelfläche des Hohlkörpers eingebracht ist; und
wobei der Steckerpin (20) umfasst:
einen rohrförmigen Hohlkörper (102), der ein erstes Ende und ein zweites Ende aufweist und zum Einstecken in den rohrförmigen Hohlkörper (13) der Steckerbuchse (10) eingerichtet ist;
eine elektrisch isolierende Kappe (24), die an dem ersten Ende des rohrförmigen Hohlkörpers (102) des Steckerpins (20) angeordnet ist;
wobei der rohrförmige Hohlkörper (102) des Steckerpins (20) an dem der Kappe gegenüberliegenden zweiten Ende des Hohlkörpers mit einem plattenförmigen oder blechförmigen Leiter (101) verbunden ist.

9. Verwendung nach Anspruch 8,
wobei der rohrförmige Hohlkörper (102) eine Kontaktfläche aufweist, die durch Ziehen eines Rohres hergestellt ist, ohne zusätzlich gespant bearbeitet worden zu sein.

10. Verwendung nach Anspruch 8 oder 9,
wobei die Kappe (24) das erste Ende des Hohlkörpers (20) abschnittsweise umgreift und eine radiale Außenseite der Kappe im Wesentlichen bündig mit einer Außenmantelfläche des Hohlkörpers ist.

11. Verwendung nach einem der Ansprüche 8 bis 10,
wobei die Kappe formschlüssig, kraftschlüssig oder form- und kraftschlüssig an dem ersten Ende des Hohlkörpers gehalten ist.

12. Verwendung nach einem der Ansprüche 8 bis 11,
wobei eine Innenmantelfläche und/oder eine Außenmantelfläche des Hohlkörpers mit einem zweiten Metallwerkstoff überzogen ist, der gegenüber einem ersten Metallwerkstoff, aus dem der Hohlkörper gefertigt ist, eine höhere elektrische Leitfähigkeit aufweist.

13. Verwendung nach einem der Ansprüche 8 bis 12,
wobei der rohrförmige Hohlkörper (102) an einer Außenmantelfläche, die zumindest abschnittsweise einen Kontaktabschnitt für eine elektrische Kontaktierung mit der Steckerbuchse (10) ausbildet, einen arithmetischen Mittenrauwert, Ra, von 0,5 bis 1,1, vorzugsweise von 0,8, aufweist.

14. Verfahren zum Herstellen einer Steckerbuchse (10) zur Herstellung einer elektrisch leitenden Verbindung eines Steckers (1) für ein Fahrzeug, insbesondere zur Übertragung von hohen Strömen, aufweisend die Schritte:
Erzeugen eines rohrförmigen Hohlkörpers (13), der durchgängig hohl ausgeführt ist und ein erstes Ende und ein zweites Ende aufweist und zum Aufnehmen eines Steckerpins (20) eingerichtet ist;
zumindest abschnittsweises Umformen des rohrförmigen Hohlkörpers durch hydraulisches Aufweiten oder Sickenrollen zum Ausbilden einer in dessen Umfangsrichtung umlaufend verlaufenden Nut (15) zwischen dem ersten und dem zweiten Ende durch die Innenmantelfläche des rohrförmigen Hohlkörpers in eine nach außen gerichtete umlaufende Ausbuchtung zwischen dem ersten und dem zweiten Ende;
Versehen des rohrförmigen Hohlkörpers mit einer galvanischen Oberfläche, insbesondere Silber;
Anordnen einer Ringfeder (5) in der Nut für eine elektrische Kontaktierung des in den Hohlkörper einführbaren Steckerpins.

15. Fahrzeug (2) mit einem Stecker (1), der eine Steckerbuchse (10) nach einem der Ansprüche 1 bis 7 aufweist.

## Claims

1. A plug socket (10) for establishing an electrically conductive connection of a connector (1) for a vehicle, in particular for transmitting high currents, comprising:
a tubular hollow body (13) which is hollow throughout and has a first end and a second end and is adapted to receive a plug pin (20);
a groove (15) formed between the first and second end through the inner surface of the tubular hollow body by forming it in the circumferential direction of the body; and
a ring spring (5) arranged in the groove for making electrical contact with the plug pin insertable into the tubular hollow body;
wherein the tubular hollow body is formed, at least in sections, into an outwardly directed bulge to form the groove;
wherein the hollow body (13) is formed such that the groove (15) is formed in the inner surface of the hollow body by hydraulic expansion or beading with an angle of approximately 135° between the two inner surfaces of the groove.

2. A plug socket (10) according to claim 1,
wherein the hollow body (13) has a plurality of grooves (15) extending parallel to one another between the first and second end.

3. A plug socket (10) according to one of the preceding claims,
wherein a sealing element (6) is arranged in at least one of the grooves (15), which sealing element is made of a material different from that of the ring spring (5).

4. A plug socket (10) according to one of the preceding claims,
wherein at least three grooves (15) are formed in the hollow body (13) and a sealing element (6) is arranged in at least one of the outer grooves of the at least three grooves relative to the first and/or second end.

5. A plug socket (10) according to one of the preceding claims,
wherein the first or second end of the hollow body (13) is connected to a plate-shaped or sheet-shaped contact part (100), in particular by press-fitting or laser welding, which is adapted for attaching an electrical conductor.

6. A plug socket (10) according to claim 5,
wherein the contact part (100) has a through-opening in which the end of the hollow body (13) is disposed at least in part.

7. A plug socket (10) according to any one of the preceding claims,
wherein an inner surface and/or an outer surface of the hollow body is coated with a second metallic material that has a higher electrical conductivity than a first metallic material from which the hollow body is made.

8. Use of a plug socket (10) according to any one of claims 1 to 7 for establishing an electrically conductive connection with a plug pin (20), in particular for transmitting high currents, comprising:
a tubular hollow body (13) that is hollow throughout and has a first end and a second end and is designed to receive a plug pin (20);
a groove (15) formed between the first and second end through the inner surface of the tubular hollow body by forming it in the circumferential direction thereof; and
a ring spring (5) arranged in the groove for making electrical contact with the plug pin insertable into the tubular hollow body;
wherein the tubular hollow body is manufactured from a tube and is formed, at least in sections, into an outwardly directed bulge to form the groove; and
wherein the hollow body (13) is formed such that the groove (15) is created in the inner surface of the hollow body by hydraulic expansion or beading; and
wherein the plug pin (20) comprises:
a tubular hollow body (102) having a first end and a second end and being configured to be inserted into the tubular hollow body (13) of the connector socket (10);
an electrically insulating cap (24) arranged at the first end of the tubular hollow body (102) of the plug pin (20);
wherein the tubular hollow body (102) of the plug pin (20) is connected at the second end of the hollow body, which is opposite of the cap, to a plate-shaped or sheet-shaped conductor (101).

9. Use according to claim 8,
wherein the tubular hollow body (102) has a contact surface produced by drawing a tube without having been additionally machined.

10. Use according to claim 8 or 9,
wherein the cap (24) partially surrounds the first end of the hollow body (20) and a radial outer surface of the cap is substantially flush with an outer surface of the hollow body.

11. Use according to any one of claims 8 through 10,
wherein the cap is held on the first end of the hollow body in a form-fit, a force-fit, or both a form-fit and a force-fit manner.

12. Use according to any one of claims 8 to 11,
wherein an inner surface and/or an outer surface of the hollow body is coated with a second metallic material that has a higher electrical conductivity than a first metallic material from which the hollow body is made.

13. Use according to any one of claims 8 to 12,
wherein the tubular hollow body (102) has, on an outer surface that forms, at least in sections, a contact section for electrical contact with the plug socket (10), an arithmetic mean roughness value, Ra, of 0.5 to 1.1, preferably 0.8.

14. A method for manufacturing a plug socket (10) for establishing an electrically conductive connection of a connector (1) for a vehicle, in particular for the transmission of high currents, comprising the steps:
forming a tubular hollow body (13) that is hollow throughout, has a first end and a second end, and is configured to receive a plug pin (20);
at least sectionally deforming the tubular hollow body by hydraulic expansion or beading to form a groove (15) extending circumferentially in its peripheral direction between the first and second ends through the inner surface of the tubular hollow body into an outward-facing circumferential bulge between the first and second ends;
providing the tubular hollow body with a galvanic surface, in particular silver;
arranging an annular spring (5) in the groove for electrical contact with the plug pin insertable into the hollow body.

15. Vehicle (2) with a plug (1) that has a plug socket (10) according to claims 1 through 7.

## Revendications

1. Prise femelle (10) destinée à établir une connexion électriquement conductrice d'une fiche (1) pour un véhicule, en particulier pour la transmission de courants élevés, comprenant:
un corps tubulaire creux (13), qui est entièrement creux et comporte une première extrémité et une deuxième extrémité, et qui est conçu pour recevoir une broche de connecteur (20);
une rainure (15) formée entre la première et la deuxième extrémité à travers la surface intérieure de l'enveloppe du corps creux tubulaire par déformation dans le sens circonférentiel de celui-ci; et
un ressort annulaire (5) qui est disposé dans la rainure pour assurer la mise en contact électrique de la broche de connecteur pouvant être insérée dans le corps creux tubulaire;
le corps creux tubulaire étant déformé, au moins par sections, pour former la rainure en un renflement dirigé vers l'extérieur;
le corps creux (13) étant déformé de telle sorte que la rainure (15) présente un angle d'environ 135° entre ses deux faces intérieures, obtenu par évasement hydraulique ou par roulage de moulures dans la surface intérieure de l'enveloppe du corps creux.

2. Prise femelle (10) selon la revendication 1,
le corps creux (13) comportant, entre la première et la deuxième extrémité, une pluralité de rainures (15) s'étendant parallèlement les unes aux autres.

3. Prise femelle (10) selon l'une des revendications précédentes,
dans laquelle, dans au moins l'une des rainures (15), est disposé un élément d'étanchéité (6) fabriqué dans un matériau différent de celui du ressort annulaire (5).

4. Prise femelle (10) selon l'une des revendications précédentes,
dans laquelle au moins trois rainures (15) sont formées dans le corps creux (13) et un élément d'étanchéité (6) est disposé dans au moins l'une des rainures extérieures, par rapport à la première et/ou à la deuxième extrémité, parmi les au moins trois rainures.

5. Prise femelle (10) selon l'une des revendications précédentes,
la première ou la deuxième extrémité du corps creux (13) étant reliée à une pièce de contact (100) en forme de plaque ou de tôle, notamment par emmanchement à la presse ou par soudage au laser, qui est conçu pour recevoir un conducteur électrique.

6. Prise femelle (10) selon la revendication 5,
dans laquelle la pièce de contact (100) présente une ouverture traversante dans laquelle l'extrémité du corps creux (13) est disposée au moins par sections.

7. Prise femelle (10) selon l'une des revendications précédentes, dans laquelle une surface d'enveloppe intérieure et/ou une surface d'enveloppe extérieure du corps creux est couverte d'un deuxième matériau métallique qui présente une conductivité électrique supérieure à celle d'un premier matériau métallique à partir duquel le corps creux est fabriqué.

8. Utilisation d'une prise femelle (10) selon l'une des revendications 1 à 7 pour établir une connexion électriquement conductrice avec une broche de connecteur (20), en particulier pour la transmission de courants élevés, comprenant :
un corps creux tubulaire (13), qui est entièrement creux et présente une première extrémité et une deuxième extrémité, et qui est conçu à recevoir une broche de connecteur (20);
une rainure (15) formée entre la première et la deuxième extrémité à travers la surface intérieure du corps creux tubulaire par déformation, s'étendant dans la direction circonférentielle de celui-ci; et
un ressort annulaire (5) qui est disposé dans la rainure pour assurer la connexion électrique de la broche de connecteur pouvant être insérée dans le corps creux tubulaire;
le corps creux tubulaire étant fabriqué à partir d'un tube et étant déformé, au moins par sections, pour former la rainure en un renflement dirigé vers l'extérieur; et
le corps creux (13) étant déformé de telle sorte que la rainure (15) est formée dans la surface intérieure de l'enveloppe du corps creux par élargissement hydraulique ou par roulage de moulures; et
la broche de connecteur (20) comprenant :
un corps creux tubulaire (102) présentant une première extrémité et une deuxième extrémité et qui est conçu pour être inséré dans le corps creux tubulaire (13) de la prise femelle (10) ;
un capuchon électriquement isolant (24) disposé à la première extrémité du corps creux tubulaire (102) de la broche de connecteur (20) ;
le corps creux tubulaire (102) de la broche de connecteur (20) étant relié, à la deuxième extrémité du corps creux opposée au capuchon, à un conducteur en forme de plaque ou de tôle (101).

9. Utilisation selon la revendication 8,
dans laquelle le corps creux tubulaire (102) présente une surface de contact qui est obtenue par étirage d'un tube, sans avoir été soumise à un usinage par enlèvement de copeaux supplémentaire.

10. Utilisation selon la revendication 8 ou 9,
dans laquelle le capuchon (24) entoure par sections la première extrémité du corps creux (20) et une face radiale extérieure du capuchon est sensiblement à fleur d'une surface d'enveloppe extérieure du corps creux.

11. Utilisation selon l'une des revendications 8 à 10,
le capuchon étant maintenu par complémentarité de forme, par adhérence ou par complémentarité de forme et par adhérence sur la première extrémité du corps creux.

12. Utilisation selon l'une des revendications 8 à 11,
dans laquelle une surface intérieure et/ou une surface extérieure de l'enveloppe du corps creux est couverte d'un deuxième matériau métallique qui présente une conductivité électrique supérieure à celle d'un premier matériau métallique à partir duquel le corps creux est fabriqué.

13. Utilisation selon l'une des revendications 8 à 12,
dans laquelle le corps creux tubulaire (102) présente, sur une surface d'enveloppe extérieure qui forme, au moins par sections, une section de contact pour une connexion électrique avec la prise femelle (10), une rugosité moyenne arithmétique, Ra, comprise entre 0,5 et 1,1, de préférence de 0,8.

14. Procédé de fabrication d'une prise femelle (10) conçu à établir une connexion électriquement conductrice d'une fiche (1) pour un véhicule, en particulier pour la transmission de courants élevés, comprenant les étapes suivantes :
fabrication d'un corps creux tubulaire (13), qui est entièrement creux, comporte une première extrémité et une deuxième extrémité et qui est conçu pour recevoir une broche de connecteur (20) ;
déformation, au moins par sections, du corps creux tubulaire par expansion hydraulique ou par roulage de moulures afin de former, entre la première et la deuxième extrémité, une rainure (15) s'étendant circonférentiellement à travers la surface intérieure de l'enveloppe du corps creux tubulaire, dans une direction circonférentielle, en un renflement circonférentiel dirigé vers l'extérieur entre la première et la deuxième extrémité;
mise en place d'une surface galvanisée, en particulier en argent, sur le corps creux tubulaire;
disposition d'un ressort annulaire (5) dans la rainure pour assurer la connexion électrique de la broche de connecteur pouvant être insérée dans le corps creux.

15. Véhicule (2) comportant une fiche (1) qui présente une prise femelle (10) selon l'une des revendications 1 à 7.
